# EUROPÄISCHE PATENTSCHRIFT

(11) **EP 1 375 023 B1**
(45) Veröffentlichungstag und Bekanntmachung des Hinweises auf die Patenterteilung: **15.09.2004**
(21) Anmeldenummer: 02014031.5
(22) Anmeldetag: 27.06.2002
(51) Int. Cl.: B21D 13/04, B31F 1/28

(54) **Verfahren zum Umformen eines metallischen Flachmaterials, Herstellungsverfahren für ein Verbundmaterial sowie Vorrichtung zur Durchführung dieser Verfahren**
Method of deforming a metallic flat material, method of production of a composite material as well as apparatuses for carrying out these methods
Procédé de déformation d'un matériau métallique plat, procédé de production d'un matériau composite ainsi que dispositifs pour l'exécution de ces procédés

(43) Veröffentlichungstag der Anmeldung: 02.01.2004
(73) Patentinhaber: Metawell GmbH, 86633 Neuburg/Donau (DE)
(72) Erfinder: Fährrolfes, Herbert, 86633 Neuburg/Donau (DE); Schiekel, Michael, 86633 Neuburg/Donau (DE); Wesolowski, Klemens, Dr., 86633 Neuburg/Donau (DE)
(74) Vertreter: Heim, Hans-Karl, Dipl.-Ing.

(56) Entgegenhaltungen:
- EP-A- 0 939 176
- DE-A- 2 236 807
- DE-A- 3 126 948
- PATENT ABSTRACTS OF JAPAN vol. 008, no. 146 (M-307), 7. Juli 1984 (1984-07-07) -& JP 59 042135 A (NIPPON STEEL CORP), 8. März 1984 (1984-03-08)
- PATENT ABSTRACTS OF JAPAN vol. 013, no. 484 (M-886), 2. November 1989 (1989-11-02) -& JP 01 192424 A (MITSUBISHI HEAVY IND LTD), 2. August 1989 (1989-08-02)

## Beschreibung

Die Erfindung betrifft ein kontinuierliches Verfahren nach dem Oberbegriff des Anspruchs 1, das zum Umformen eines metallischen Flachmaterials in ein metallisches Wellenprofil dient, sowie eine Vorrichtung nach dem Oberbegriff des Anspruchs 9 zur Durchführung dieses Verfahrens.

Ferner betrifft die Erfindung ein Verfahren nach Anspruch 16 zur kontinuierlichen Herstellung eines Verbundmaterials, bei dem ein in erfindungsgemäßer Weise ausgeformtes gewelltes Flachmaterial mit einem weiteren Flachmaterial verbunden wird sowie eine Anlage zur Durchführung des Herstellungsverfahrens nach Anspruch 16.

Aus der DE 31 26 948 C2 sowie der DE 32 14 821 C2 ist ein Verfahren und eine Vorrichtung bekannt, bei der kontinuierlich aus einem metallischen Flachmaterial ein metallisches Wellenprofil ausgeformt wird, in dem das Flachmaterial zwischen zwei miteinander kämmende Verzahnungen zweier rotierender, verzahnter Walzen hindurchgeführt wird. Zur Herstellung eines Verbundmaterials wird anschließend auf das so umgeformte wellenförmige Flachmaterial mindestens ein weiteres Flachmaterial aufgebracht und an diesem befestigt. Das auf diese Weise hergestellte Verbundmaterial besitzt verglichen mit massiven Materialien bei gleichen Abmessungen vergleichbare mechanische Eigenschaften, weist jedoch ein deutlich geringeres Gewicht auf.

Aus der EP O 939 176 A2 ist ein Verfahren und eine Vorrichtung bekannt, bei der intermittierend mit Hilfe einer Presse an einem metallischen Flachmaterial ein im Querschnitt trapezförmiges Wellenprofil ausgeformt wird. Nach dem Ausformen des Wellenprofils wird an jeder Seite des Flachmaterials an den Profilerhebungen des Wellenprofils ein weiteres Flachmaterial zur Bildung eines Verbundmaterials befestigt.

Mit den aus diesen Druckschriften bekannten Verfahren und Vorrichtungen ist jedoch weder das Formen eines gewellten Flachmaterials mit variierenden Profilhöhen und Profilquerschnitten, noch die Herstellung eines aus einem gewelltem Flachmaterial und mindestens einem weiteren Flachmaterial zusammengesetzten Verbundmaterials möglich, bei dem das gewellte Flachmaterial variierende Profilhöhen oder Profilquerschnitte aufweist.

Die DE 22 36 807 A lehrt eine Vorrichtung zum Querwalzen von Profilblechen, bei der zum Einstellen einer gewünschten Profilhöhe Formsegmente an Walzen in radialer Richtung verstellbar angeordnet sind. Zum Einstellen eines Profilabstands der Profilbleche können die Formsegmente dabei ferner in Umfangsrichtung auf den Walzen verschiebbar angeordnet sein.

Weitere Verfahren und Vorrichtungen zum wellenartigen Umformen eines Flachmaterials sind aus den Patent Abstracts of Japan, Band 008, Nr. 146 (M-307), 7. Juli 1984 (JP 59 042135 A) und Band 013, Nr. 484 (M-886), 2. November 1989 (JP 01 192424 A) bekannt.

Es ist Aufgabe der Erfindung, ein kontinuierliches Verfahren bzw. eine Vorrichtung zum Umformen eines metallischen Flachmaterials in ein metallisches Wellenprofil sowie ein Verfahren bzw. eine Anlage zur kontinuierlichen Herstellung eines Verbundmaterials aus einem gewellten Flachmaterial und mindestestens einem weiteren Flachmaterial anzugeben, bei dem bzw. bei der mit geringem Aufwand und hoher Flexibilität unterschiedlichste Profilhöhen und Profilquerschnitte bei dem Wellenprofil des gewellten Flachmaterials auf einfache Weise herstellbar sind.

Die Erfindung löst die Aufgabe durch ein Verfahren mit den Merkmalen nach Anspruch 1 sowie durch eine Vorrichtung mit den Merkmalen nach Anspruch 9 zum Umformen eines metallischen Flachmaterials in ein metallisches Wellenprofil. Ferner löst die Erfindung die Aufgabe durch ein Verfahren mit den Merkmalen nach Anspruch 16 zur kontinuierlichen Herstellung eines Verbundmaterials sowie durch eine Anlage mit den Merkmalen nach Anspruch 18 zur kontinuierlichen Herstellung eines Verbundmaterials.

Bei der Erfindung wird das Umformen des metallischen Flachmaterials, bei dem es sich bespielsweise um ein Blech, eine Bahn oder ein Band aus einer harten Metalllegierung, wie einer kaltverfestigten, voll durchgehärteten Aluminiumlegierung, einem für das Kaltumformen geeigneten Stahl o.ä., handeln kann, mit Hilfe der miteinander kämmenden Verzahnungen der beiden rotierenden Walzen durchgeführt. Auf Grund der mechanischen Eigenschaften des umzuformenden Flachmaterials, insbesondere derartiger harter Legierungen, die eine verhältnismäßig geringe Bruchdehnung aufweisen und sich entsprechend schwer umformen lassen, hat der Einsatz miteinander kämmender Walzen zum Umformen des Flachmaterials in ein Wellenprofil den Vorteil, dass das Flachmaterial vergleichsweise schonend und mit verhältnismäßig geringen Umformkräften zu dem gewünschten Wellenprofil umgeformt werden kann.

Dieses schonende Verfahren zum Umformen von Flachmaterialien in Wellenprofile wird durch die Erfindung nun so weitergebildet, dass mit geringstem Aufwand unterschiedlichste Profilhöhen und Profilquerschnitte beim Wellenprofil des fertig umgeformten gewellten Flachmaterials schnell und einfach ausgeformt werden können.

Zu diesem Zweck wird als ein wesentlicher Gedanke durch die Erfindung vorgeschlagen, den Achsabstand zwischen den Walzen vor oder gegebenenfalls sogar während des Umformvorganges gezielt so zu verändern, dass die gewünschte Profilhöhe bei dem Wellenprofil ausgeformt wird. Auf diese Weise kann die Profilhöhe des Wellenprofils bzw. die von der Profilhöhe des gewellten Flachmaterials abhängige Materialstärke des fertigen Verbundmaterials an die jeweiligen Anwendungszwecke gezielt angepasst werden, ohne dass hierzu ein im Stand der Technik übliches Austauschen der Walzen oder der Umformwerkzeuge mit entsprechend hohen Rüst- und Nebenzeiten erforderlich ist.

Ferner kann der eigentliche Umformvorgang, bei dem es sich üblicherweise um einen Kaltumformvorgang handelt, d.h. einen Umformvorgang, bei dem die Temperatur des umzuformenden Flachmaterials innerhalb der Rekristallisationstemperatur liegt, an die Materialeigenschaften des umzuformenden Flachmaterials gezielt angepaßt werden, so dass bei harten Materialien oder Materialien mit vergleichsweise großen Materialstärken ein Wellenprofil mit geringerer Profilhöhe ausgeformt wird, um den Umformgrad gering zu halten, während weiche oder dünne Materialien mit entsprechend höheren Umformgraden umgeformt werden können.

Zusätzlich wird erfindungsgemäß vorgeschlagen, durch relatives Verdrehen der Walzen zueinander das Flankenspiel zwischen den miteinander kämmenden Verzahnung einzustellen, um auf diese Weise darüber hinaus den Profilquerschnitt des Wellenprofils gezielt zu beeinflussen und hinsichtlich des späteren Einsatzzwecks des gewellten Flachmaterials bzw. des Verbundmaterials zu optimieren.

Weitere vorteilhafte Varianten der erfindungsgemäßen Verfahren und Weiterbildungen der erfindungsgemäßen Vorrichtungen sowie Vorteile der Erfindung ergeben sich aus der nachfolgenden Beschreibung, den Zeichnungen sowie den Unteransprüchen.

So wird bei einer besonders bevorzugten Variante des erfindungsgemäßen Verfahrens zum Umformen eines metallischen Flachmaterials vorgeschlagen, zum Erzeugen eines symmetrischen oder auch eines unsymmetrischen Profilquerschnitts des Wellenprofils die Walzen relativ zueinander zu verdrehen. Während bei einer Drehposition der Walzen zueinander, bei der die Zähne der einen Walze symmetrisch zwischen den Zähnen der anderen Walze positioniert sind, ein im Profilquerschnitt symmetrisches Wellenprofil ausgeformt wird, kann durch Verändern des Flankenspiels zwischen den Verzahnungen der beiden Walzen auch ein Wellenprofil ausgeformt werden, bei dem sich die Lagewinkel der Profilflanken des Wellenprofils voneinander unterscheiden, also ein unsymmetrischer Profilquerschnitt ausgeformt ist. Hierdurch kann ein gewelltes Flachmaterial erzeugt werden, bei dem eine richtungsorientiere Krafteinleitung in das gewellte Flachmaterial möglich ist, indem die einzelnen Profilflanken beim Ausformen des Wellenprofils gezielt in Richtung der angreifenden Kräfte ausgerichtet werden.

Des Weiteren wird bei einer Variante dieses erfindungsgemäßen Verfahrens vorgeschlagen, die Profilhöhe des Wellenprofils durch kontinuierliches Verstellen der Walzen während des Umformens zu verändern, so dass das Flachmaterial in Abhängigkeit vom Achsabstand der Walzen einerseits und in Abhängigkeit von der Drehposition der Walzen zueinander andererseits zu einem gegebenenfalls sinusförmigen oder unsymmetrischen Wellenprofil ausgeformt wird.

Zum Ausformen eines im Profilquerschnitt trapezförmigen Wellenprofils wird die Verwendung von Walzen vorgeschlagen, die im Querschnitt trapezförmige Verzahnungen aufweisen. Während bei einem großen Achsabstand zwischen den Walzen ein sinusförmiges Wellenprofil ausgeformt wird, werden zum Ausformen eines im Profilquerschnitt trapezförmigen Wellenprofils die Walzen soweit zusammengefahren, bis der Formspalt zwischen den Verzahnungen der Walzen zumindest annähernd der Materialstärke des Flachmaterials entspricht. In diesem Fall nimmt das umzuformende Flachmaterial die Trapezform der Verzahnungen an.

Alternativ oder ergänzend hierzu wird ferner vorgeschlagen, das Flankenspiel zwischen den in Drehrichtung gesehen führenden oder nachfolgenden Zahnflanken der miteinander kämmenden Verzahnungen so einzustellen, dass das Flankenspiel zumindest annähernd der Materialstärke des Flachmaterials entspricht. Hierdurch wird erreicht, dass das Flachmaterial während des Umformvorgangs von den miteinander kämmenden Verzahnungen erfasst wird, wodurch zusätzlich die Förderbewegung des Flachmaterials durch den zwischen den Verzahnungen ausgebildeten Formspalt unterstützt wird.

Insbesondere in dem Bereich, in dem das durch die beiden Walzen geführte Flachmaterial erstmalig mit einem der Zähne der Verzahnungen in Berührung kommt, kommt es zu Relativbewegungen zwischen den sich bewegenden Zähnen und der an diesen anliegenden Flachseiten des umzuformenden Flachmaterials. Damit die dabei entstehenden Reibungskräfte möglichst klein gehalten werden, wird bei einer besonders bevorzugten Variante des erfindungsgemäßen Verfahrens zum Umformen des metallischen Flachmaterials ferner vorgeschlagen, auf das Flachmaterial und/oder auf die Walzen ein Gleitmittel aufzubringen, mit dem der Reibungskoeffizient entweder an der Oberfläche des Flachmaterials oder an der Oberfläche der Verzahnungen soweit reduziert werden kann, dass das Flachmaterial ohne nennenswerten Widerstand während des Umformvorgangs an den Zähnen entlanggleiten kann.

Als Gleitmittel, das unmittelbar auf das Flachmaterial aufgebracht ist, können grundsätzlich zwei Typen von Gleitmitteln eingesetzt werden. Einerseits wird die Verwendung eines Gleitmittels vorgeschlagen, das nach dem Ausformen des Wellenprofils vom Flachmaterial beispielsweise durch Verdampfen wieder entfernt wird. Andererseits ist die Verwendung eines Gleitmittels möglich, das auch nach dem Ausformen des Flachmaterials am Flachmaterial anhaftet. Ein derartiges anhaftendes Gleitmittel sollte in seiner Konsistenz vorzugsweise so ausgebildet sein, dass eine weitere Bearbeitung des Flachmaterials mit dem anhaftenden Gleitmittel, beispielsweise ein Lackieren oder auch ein Verkleben des gewellten Flachmaterials, wie es beispielsweise für die Fertigung von Verbundmaterialien häufig gewünscht wird, möglich ist.

Als Gleitmittel-wird besonders bevorzugt ein vor dem Ausformen des Flachmaterials auf dieses aufgebrachter Gleitlack eingesetzt, der vorzugsweise fett- und ölfrei ist, so dass das Flachmaterial lackiert oder Klebstoff auf das gewellte Flachmaterial aufgebracht werden kann. Hierbei hat sich insbesondere die Verwendung eines Gleitlacks auf einer Epoxidharz-Bindemittelbasis als besonders vorteilhaft herausgestellt. Alternativ ist es auch möglich, als Gleitmittel eine Verzinkung auf der Oberfläche des auszuformenden Flachmaterials vorzusehen. So werden bei Verwendung von Stahlblechen als Flachmaterial für das Formen von Wellenprofilen die Oberflächen der Stahlbleche vorzugsweise verzinkt, um einerseits die Reibunskräfte beim Umformen zu minimieren, und andererseits die Korrosionsbeständigkeit des fertigen Wellenprofils zu erhöhen.

Ergänzend oder als Alternative zu den zuvor beschriebenen Gleitmitteln ist auch die Verwendung einer Gleitfolie möglich, die vor dem Ausformen des Flachmaterials auf das Flachmaterial aufgebracht wird. Die Gleitfolie kann nach dem Ausformen des Flachmaterials von dem ausgeformten Flachmaterial abgezogen werden. Die Verwendung einer Gleitfolie hat den Vorteil, dass die Gleitfolie die Oberflächen des umzuformenden Flachmaterials vor anhaftenden Verunreinigungen oder vor Oberflächenunebenheiten an den Zähnen der Verzahnungen der Walzen schützt, so dass die Oberfläche des gewellten Flachmaterials nach dem Ausformen ein gleichmäßiges Erscheinungsbild zeigt.

Gemäß einem weiteren Aspekt der Erfindung wird eine Vorrichtung mit den Merkmalen nach Anspruch 9 vorgeschlagen, die zur Durchführung des zuvor beschriebenen Verfahrens zum kontinuierlichen Umformen eines metallischen Flachmaterials in ein metallisches Wellenprofil eingesetzt wird.

Bei dieser erfindungsgemäßen Vorrichtung, ist sowohl der Achsabstand zwischen den Walzen als auch die Drehposition der Walzen zueinander einstellbar, damit die Höhe des auszuformenden Wellenprofils einerseits und der Profilquerschnitt des Wellenprofils andererseits durch Verändern des Achsabstandes bzw. durch Einstellung des Flankenspiels auf einfache Weise verändert werden kann.

Bei einer erfindungsgemäßen Vorrichtung ist der Achsabstand zwischen den Walzen und die Drehposition der Walzen zueinander kontinuierlich einstellbar, so dass stufenlos unterschiedlichste Profilhöhen und verschiedenste Profilquerschnitte für das Wellenprofil einstellbar sind.

Insbesondere bei sehr harten metallischen Werkstoffen, wie der zuvor beschriebenen harten Aluminiumlegierung, besteht das Problem, dass auf Grund der Härte des Materials die nur an ihren Enden gelagerten Walzen in ihrem mittleren Bereich durchbiegen, so dass das Wellenprofil gegebenenfalls eine über seine Breite betrachtet variierende Profilhöhe aufweist. Um dies zu vermeiden wird insbesondere beim Umformen derartiger Materialien, die eine vergleichsweise große Härte besitzen, vorgeschlagen, bombierte Walzen zu verwenden, die in ihren mittleren Walzenabschnitten verglichen mit den unmittelbar an den Lagerstellen ausgebildeten Walzenabschnitten einen größeren Aussendurchmesser besitzen, wodurch erreicht wird, dass die Walzen beim Umformen derart harter Materialien nicht zum Durchbiegen im mittleren Bereich neigen. Alternativ ist es auch möglich, anstelle bombierter Walzen zusätzlich Stützwalzen vorzusehen, die mit den zum Umformen dienenden Walzen in Eingriff stehen und die Walzen über deren gesamte Länge abstützen, jedoch mit dem umzuformenden Flachmaterial nicht in Berührung kommen.

Damit das umzuformende Flachmaterial mit möglichst geringer Reibung beim Umformen an den Zähnen der Walzen entlanggleiten kann, wird ferner vorgeschlagen, die Oberflächen der Walzen zumindest an den Bereichen, an denen sie mit dem Flachmaterial in Berührung kommen, so auszubilden, dass sie einen möglichst geringen Mittenrauhwert Ra aufweisen. Dieser Mittenrauhwert Ra liegt vorzugsweise in einem Bereich von 0,01 bis 6,5 µm. Zu diesem Zweck werden die Walzen an den relevanten Bereichen geschliffen und gegebenenfalls sogar poliert. Auch eine Beschichtung kann vorgesehen sein.

Die Profilhöhe und der Profilquerschnitt des auszuformenden Wellenprofils werden auch von der Zahnform der Verzahnungen der Wellen beeinflusst. Um ein Gleiten des Flachmaterials an den Zähnen mit noch geringeren Reibungsverlusten zu ermöglichen, ist der Zahnkopf jedes Zahnes und/oder jeder zwischen zwei Zähnen ausgebildeter Zahngrund an ihren Übergängen bzw. an seinem Übergang in die jeweilige Zahnflanke abgerundet. Durch das Abrunden der Übergänge wird erreicht, dass das Flachmaterial mit seinen Flachseiten sanft an den Oberflächen entlanggleiten kann, wodurch insbesondere ein Einreißen vergleichsweise dünnen Flachmaterials wirksam verhindert werden kann.

Damit gegebenenfalls auch trapezförmige Wellenprofile an dem Flachmaterial geformt werden können, ist der Zahnkopf jedes Zahnes und/oder der Zahngrund zwischen zwei benachbarten Zähnen vorzugsweise abgeflacht ausgebildet, so dass jeder Zahn einen trapezförmigen Querschnitt aufweist. Indem der Achsabstand zwischen den walzen so eingestellt wird, dass der Formspalt zwischen den Verzahnungen zumindest annähernd der Materialstärke des Flachmaterials entspricht, kann das Flachmaterial in der angesprochenen Trapezform ausgeformt werden kann.

Insbesondere bei dieser, Gestaltung der Zähne ist es von besonderem Vorteil, wenn die Übergänge zwischen dem Zahnkopf und den Zahnflanken abgerundet sind, da auf diese Weise beim Ausformen des Trapezes am Trapezkopf, d.h. dem oberen Abschnitt des Wellenprofils, eine vergleichsweise geringe Dehnung und eine vergleichsweise geringe Kerbwirkung entsteht.

Des Weiteren wird vorgeschlagen, jede Zahnflanke zumindest abschnittsweise zwischen dem Zahnkopf und dem Zahngrund im Querschnitt geradlinig verlaufend zu gestalten. Gegebenenfalls kann die Zahnflanke im Querschnitt sogar eine leicht gekrümmte, konvexe Form aufweisen. Hierdurch wird erreicht, dass das umzuformende Flachmaterial lediglich mit den Zahnköpfen der Zähne beim Ausformen in Berührung kommt, so dass die Reibung zwischen dem Flachmaterial und den Verzahnungen verringert ist und auf diese Weise ein besonders schonender Umformvorgang zum Ausformen des Wellenprofils möglich wird.

Damit eine möglichst gleichmäßige Profilhöhe über die gesamte Breite des Wellenprofils eingestellt werden kann, ist es ferner von Vorteil, wenn an den Enden der beiden Walzen jeweils eine den beiden Walzen gemeinsame Stelleinheit zum Verstellen des Achsabstandes zwischen den Walzen vorgesehen ist, wobei die beiden Stelleinheiten getrennt von einander einstellbar sind.

Ein weiterer Aspekt der Erfindung betrifft ein Verfahren zur kontinuierlichen Herstellung eines Verbundmaterials, so wie es Anspruch 16 definiert. Bei diesem erfindungsgemäßen Verfahren wird zunächst an einem metallischen Flachmaterial gemäß dem zuvor beschriebenen Verfahren ein Wellenprofil ausgeformt, wobei durch Verstellen des Achsabstandes zwischen den Walzen die Profilhöhe und durch Verstellen der Drehpositionen der Walzen zueinander der Profilquerschnitt des Wellenprofil beeinflusst werden kann. Nach dem Ausformen des Wellenprofils wird auf die Profilerhebungen des Wellenprofils einseitig oder beidseitig mindesten ein weiteres Flachmaterial aufgebracht, das anschließend mit dem gewellten Flachmaterial fest verbunden wird.

Bei einer bevorzugten Variante dieses Verfahrens zur kontinuierlichen Herstellung eines Verbundmaterials wird vorgeschlagen, das weitere Flachmaterial gleichfalls kontinuierlich auf das gewellte Flachmaterial aufzubringen und an diesem insbesondere durch Kleben zu befestigen.

Das auf diese Weise hergestellte Verbundmaterial zeichnet sich durch verglichen mit massiven Materialien vergleichbare mechanische Eigenschaften, wie Steifigkeit, Festigkeit und Druckfestigkeit, aus, während das Verbundmaterial jedoch verglichen mit diesen Materialien ein um ein Vielfaches geringeres Gewicht besitzt.

Derartige Verbundmaterialien, die nach dem erfindungsgemäßen Verfahren gemäß Anspruch 16 gefertigt worden sind, eignen sich beispielsweise als Wand-, Decken- und Bodenpaneele. Ferner ist ihr Einsatz als Klimaelement möglich, wobei die durch das Wellenprofil gebildeten von einander abgetrennten Bereiche als Kanäle für ein Wärme transportierendes Medium eingesetzt werden können. Des Weiteren ermöglicht die durch das erfindungsgemäße Verfahren realisierbare große Profilhöhe ein Befestigen derartiger Paneele und Klimaelemente mit Bestigungselementen, wie Nieten, Schrauben u.ä, die in den zwischen den gewellten und dem weiteren Flachmaterial ausgebildeten Hohlräumen teilweise aufgenommen sind, ohne dass die Befestigungselemente an der von dem gewellten Flachmaterial gebildeten Sichtfläche des Paneels bzw. des Klimaelementes hervorstehen.

Zur kontinuierlichen Herstellung eines derartigen Verbundmaterials wird gemäß einem weiteren Aspekt der Erfindung eine Anlage vorgeschlagen, die mit einer Vorrichtung, wie sie in einem der Ansprüche 9 bis 15 definiert ist, zum kontinuierlichen Ausformen eines Wellenprofils an einem zu wellenden Flachmaterial ausgestattet ist. Des Weiteren ist die Anlage mit mindestens einer Zuführeinrichtung zum Zuführen eines weiteren Flachmaterials versehen, welche das weitere Flachmaterial zu dem aus der Vorrichtung zum kontinuierlichen Formen austretenden gewellten Flachmaterial zuführt. Mit Hilfe einer nachgeordneten Verbindungseinheit wird dann das gewellte Flachmaterial mit dem zugeführten weiteren Flachmaterial fest verbunden.

Als Verbindungseinheit wird vorzugsweise eine Einrichtung zum Auftragen von Klebstoff auf die Profilerhebungen des Wellenprofils des wellenförmigen Flachmaterials sowie eine Andrückeinrichtung vorgeschlagen, mit der das zugeführte weitere Flachmaterial gegen das mit Klebstoff versehene gewellte Flachmaterial gedrückt wird.

Nachfolgend wird die Erfindung anhand eines Ausführungsbeispieles unter Bezugnahme auf die beigefügten Zeichnungen näher erläutert. Darin zeigen:
- Fig. 1: eine schematische Seitenansicht einer Anlage zur kontinuierlichen Herstellung eines Verbundmaterials;
- Fig. 2: eine vergrößerte Seitenansicht eines Formspaltes zwischen zwei Walzen einer bei der Anlage nach Fig. 1 verwendeten Vorrichtung zum Umformen eines Flachmaterials in ein Wellenprofil; und
- Fig. 3: den Formspalt nach Fig. 2 bei relativ zu einander verstellten Walzen.

Fig. 1 zeigt eine Anlage 10 zur kontinuierlichen Herstellung eines Verbundmaterials 12. Die Anlage 10 weist eine Vorrichtung 14 auf, die zum kontinuierlichen Formen eines metallischen Flachmaterials 16, beispielsweise eines aus einer harten Aluminiumlegierung gefertigten Metallbandes, zu einem Wellenprofil 18 dient.

Benachbart zu der Vorrichtung 14 ist eine erste Zuführeinrichtung 20 für ein erstes weiteres Flachmaterial 22, das gegebenenfalls auch aus einer harten Aluminiumlegierung gefertigt ist, sowie eine in Förderrichtung der Vorrichtung 14 gesehen nachgeordnete, in Fig. 1 rechts dargestellte zweite Zuführeinrichtung 24 für ein zweites weiteres Flachmaterial 26 angeordnet.

Die Vorrichtung 14 weist zwei identisch gestaltete Walzen 28 und 30 auf, deren Rotationsachsen parallel in einem Achsabstand A zueinander verlaufen. Die Mantelfläche jeder Walze 28 bzw. 30 ist jeweils mit einer geraden Verzahnung 32 bzw. 34 versehen. Die beiden Verzahnungen 32 und 34 der beiden Walzen 28 und 30 kämmen miteinander und bilden einen Formspalt 35 (vgl. Fig. 2 und 3), durch den das Flachmaterial 16 zum Ausformen des Wellenprofils 18 hindurchgeführt wird, wie später im Detail noch erläutert wird.

Unmittelbar benachbart zur in Fig. 1 unten dargestellten Walze 30 ist eine erste Klebeeinrichtung 36 zum Auftragen von Klebstoff auf die Profilerhebungen des Wellenprofils 18 angeordnet. Die Klebeeinrichtung 36 ist dabei so benachbart zu Walze 30 positioniert, dass das nach dem Ausformen auf der Walze 30 erhaltene Wellenprofil 18 von der Klebeinrichtung 36 mit Klebstoff bestrichen werden kann.

In Rotationsrichtung der Walze 30 gesehen, der ersten Klebeeinrichtung 36 nachfolgend angeordnet, ist unmittelbar benachbart zur Walze 30 eine Schwinge 38 befestigt, die das erste weitere Flachmaterial 22, das aus der ersten Zuführeinrichtung 20 der Vorrichtung 14 zugeführt wird, zur Walze 30 hinlenkt. Das von der Schwinge 38 in Richtung der Walze 30 gelenkte erste weitere Flachmaterial 22 wird mit Hilfe einer ersten Andrückwalze 40 gegen die Seite des Wellenprofils 18 gedrückt, auf die der Klebstoff zuvor von der Klebeeinrichtung 36 aufgebracht wurde.

Mit Hilfe einer der Andrückwalze 40 nachgeordneten Trenneinrichtung (nicht dargestellt) wird das mit dem ersten weiteren Flachmaterial 22 verklebte Wellenprofil 18 von der Walze 30 gelöst und entlang einer Auflage 42 durch eine zweite Klebeeinrichtung 44 geführt, mit der auf die dem ersten weiteren Flachmaterial 22 abgewandten Seite des Wellenprofils 18 weiterer Klebstoff aufgetragen wird. Unmittelbar nach der zweiten Klebeeinrichtung 44 ist eine zweite Andrückwalze 46 angeordnet, die das von der zweiten Zuführeinrichtung 24 zugeführte zweite weitere Flachmaterial 26 auf die Seite des Wellenprofils 18 drückt, auf der zuvor von der zweiten Klebeeinrichtung 44 der Klebstoff aufgetragen worden ist. Nach dem Aushärten des Klebstoffs wird das aus dem gewellten Flachmaterial 16 und den beiden weiteren Flachmaterialien 22 und 26 gebildete Verbundmaterial 12 in gewünschte Längen von einer nicht dargestellten Ablängeinrichtung geschnitten.

Wie durch die Pfeile in Fig. 1 angedeutet ist, kann der Achsabstand A zwischen den beiden Walzen 28 und 30 verstellt werden. Ferner ist die in Fig. 1 oben dargestellte Walze 28 in ihrer Drehposition relativ zur Walze 30 verstellbar, so dass das Flankenspiel FS (vgl. Fig. 2 und 3) zwischen den Verzahnungen 32 und 34 eingestellt werden kann, wie nachfolgend unter Bezugnahme auf die Fig. 2 und 3 näher erläutert wird.

In den Fig. 2 und 3 sind in vergrößerter Darstellung die beiden miteinander kämmenden Verzahnungen 32 und 34 der beiden Walzen 28 und 30 gezeigt. Jede Verzahnung 32 bzw. 34 ist dabei aus einer Vielzahl gleichmäßig über den Umfang verteilter Zähne 48 gebildet, die sich über die gesamte Länge der Walze 28 bzw. 30 erstrecken.

Wie die Fig. 2 und 3 zeigen, weist jeder Zahn 48 einen abgeflachten Zahnkopf 50 auf, der in eine geradlinig verlaufende Zahnflanke 52 übergeht, welche im Zahngrund 54 zwischen zwei nebeneinander ausgebildeten Zähnen 48 endet. Die beiden Übergänge 56 des Zahnkopfes 50 jedes Zahnes 48 in die Zahnflanken 52 des Zahnes 48 sind abgerundet ausgebildet. In gleicher Weise ist der Übergang 58 jeder Zahnflanke 52 in den jeweiligen Zahngrund 54 gleichfalls abgerundet ausgebildet.

Durch die geradlinige Gestaltung der Zahnflanken 52 wird erreicht, dass das zwischen die Verzahnungen 32 und 34 hindurchgeführte Flachmaterial 16 möglichst nur mit den Zahnköpfen 50 der Verzahnungen 32 und 34 in Berührung kommt, wodurch die Reibung zwischen dem Flachmaterial 16 und den Zähnen 48 minimiert ist. Darüber hinaus unterstützen die abgerundeten Übergänge 56 und 58 ein Entlanggleiten des umzuformenden Flachmaterials 16 an den Oberflächen der Zähne 48, wodurch insbesondere bei besonders harten Werkstoffen einem Materialbruch vorgebeugt wird.

Um das Gleiten des flachen Materials 16 zwischen den Verzahnungen 32 und 34 zusätzlich zu erleichtern, sind zumindest die Bereiche, die mit dem umzuformenden Flachmaterial 16 in Berührung kommen, geschliffen oder gegebenenfalls sogar poliert, so dass der Mittenrauhwert Ra in einem Bereich von 0,01 bis 0,6 µm liegt.

Um die Reibung zwischen den Verzahnungen 32 und 34 und dem Flachmaterial 16 zusätzlich zu reduzieren, ist das Flachmaterial 16 mit einem Gleitmittel auf einer Epoxidharz-Bindemittelbasis beschichtet. Das Gleitmittel ist dabei so ausgebildet, dass der nach dem Ausformen des Flachmaterials 16 aufzutragende Klebstoff optimal an der Oberfläche des Flachmaterials 16 anhaftet und aushärtet.

Wird nun das Flachmaterial 16 durch die Verzahnungen 32 und 34 hindurchgeführt, so wie es in Fig. 2 vergrößert gezeigt ist, kommt es durch den sich während der Rotation der Walzen 28 und 30 kontinuierlich verjüngenden Formspalt 35 zu einem Umformen des zuvor in einer Heizeinrichtung (nicht dargestellt) erwärmten Flachmaterials 16, wobei die beiden Verzahnungen 32 und 34 in Abhängigkeit von dem zuvor eingestellten Achsstand A zwischen den Walzen 28 und 30 das Flachmaterial 16 definiert ausformen.

Wird beispielsweise ein sehr großer Achsabstand A zwischen den Walzen 28 und 30 eingestellt, bei dem die Verzahnungen 32 und 34 nur geringfügig miteinander kämmen, wird das Flachmaterial 16 nur geringfügig umgeformt und erhält ein abgeflachtes sinusförmiges Wellenprofil 18. Werden dagegen die Walzen 28 und 30 soweit aufeinander zubewegt, dass der Formspalt zwischen den beiden Verzahnungen 32 und 34 zumindest annähernd der Materialstärke des Flachmaterials 16 entspricht, wird ein Wellenprofil 18 ausgeformt, dessen Form zumindest annähernd der Form des einzelnen Zahnes 48 der Verzahnungen 32 und 34 entspricht. Durch die trapezförmige Gestaltung des Zahns 48 in den Fig. 2 und 3 würde sich somit ein trapezförmiges Wellenprofil 18 ergeben. Alternativ können die Zähne 48 im Zahnquerschnitt beispielsweise auch eine Evolventenform, eine Zykloidenform o. ä. aufweisen.

Symmetrische Wellenprofile 18 ergeben sich insbesondere dann, wenn das Flankenspiel FS zwischen den in Drehrichtung der Walzen 28 und 30 gesehen führenden und nachfolgenden Zahnflanken 52 der miteinander kämmenden Verzahnungen 32 und 34 identisch ist, d.h. jeder Zahn 48 der einen Verzahnung 32 ist mittig zwischen den jeweiligen beiden mit ihm kämmenden Zähnen 48' der anderen Verzahnung 34 positioniert.

Durch ein entsprechendes Verstellen der Drehposition der oberen Walze 28 zur unteren Walze 30 ist es jedoch möglich, das Flankenspiel FS so zu verändern, dass die beiden Verzahnungen 32 und 34 in Drehrichtung der Walzen 28 und 30 gesehen leicht versetzt zueinander angeordnet sind, so dass die einzelnen Zähne 48 und 48' der Verzahnungen 32 und 34 nicht mehr symmetrisch zueinander positioniert sind, so wie es in Fig. 3 gezeigt ist. Auf diese Weise ist es möglich, die Reibungsverhältnisse innerhalb des Formspaltes 35 so zu beeinflussen, dass ein im Profilquerschnitt gesehen unsymmetrisches Wellenprofil 18 ausgeformt wird.

So ist beispielsweise in Fig. 3 das Flankenspiel FS zwischen der vorderen Zahnflanke 52' des unteren Zahns 48' und der hinteren Zahnflanke 52 des führenden oberen Zahns 48 verkleinert, während der Abstand zwischen der hinteren Zahnflanke 52'' des unteren Zahnes 48' zur führenden Zahnflanke 52 des nachfolgenden Zahnes 48 der oberen Verzahnung 32 vergrößert ist.

Bei dem in Fig. 3 gezeigten Fall ist dabei das verkleinerte Flankenspiel FS so weit reduziert, dass das verkleinerte Flankenspiel FS zumindest annähernd der Materialstärke des umzuformenden Flachmaterials 16 entspricht. Hierdurch wird erreicht, dass einerseits das Flachmaterial 16 in diesem Bereich stärker verformt wird als in dem Bereich des Flachmaterials 16, der in dem Bereich mit größerem Flankenspiel angeordnet ist. Gleichzeitig wird die Reibungskraft zwischen dem Flachmaterial 16 und den an diesem anliegenden Abschnitten der Verzahnungen 32 und 34 so erhöht, dass das Flachmaterial 16 zusätzlich durch die erhöhten Reibungskräfte von den beiden Walzen 28 und 30 gefördert wird.

Soll nun ein anderes Wellenprofil 18 ausgeformt werden, ist es jederzeit möglich, den Achsabstand A zwischen den Walzen 28 und 30 während des Umformens aktiv zu verstellen, wobei gegebenenfalls auch gleichzeitig die Drehposition der Walze 28 zur Walze 30 verstellt werden kann. Auf diese Weise ist ein Umrüsten der Anlage 10, wie es im Stand der Technik erforderlich ist, um unterschiedliche Wellenprofile auszuformen, bei der erfindungsgemäßen Anlage 10 nicht mehr notwendig.

Bei dem in Fig. 1 dargestellten Ausführungsbeispiel wird an beiden Seiten des ausgeformten Wellenprofils 18 ein Flachmaterial 22 und 26 vorgesehen, so dass ein sogenanntes Sandwichblech als Verbundmaterial 12 entsteht, bei dem zwischen den beiden Flachmaterialien 22 und 26 das gewellte Flachmaterial 16 angeordnet ist. Durch Deaktivieren der zweiten Klebeeinrichtung 44 und der zweiten Zuführeinrichtung 24 ist es ferner möglich, ein Verbundmaterial 12 zu fertigen, bei dem nur auf einer Seite des gewellten Flachmaterials 16 ein weiteres Flachmaterial 22 vorgesehen ist. Sofern gewünscht, ist es auch möglich lediglich ein gewelltes Flachmaterial 16 auszuformen, ohne dass zusätzliche Flachmaterialien an dem gewellten Flachmaterial 16 verklebt werden.

## Patentansprüche

1. Kontinuierliches Verfahren zum Umformen eines metallischen Flachmaterials, insbesondere eines Metallbleches, einer Metallbahn und/oder eines Metallbandes, in ein metallisches Wellenprofil, bei dem das Flachmaterial (16) zum Formen des Wellenprofils (18) zwischen zwei miteinander kämmende Verzahnungen (32, 34) zweier rotierender, verzahnter Walzen (28, 30) hindurchgeführt wird,
**dadurch gekennzeichnet,**
**dass** zum Einstellen einer gewünschten Profilhöhe des Wellenprofils (18) der kontinuierlich einstellbare Achsabstand (A) zwischen den Walzen (28, 30) vor oder während des Hindurchführens des Flachmaterials (16) verstellt wird und
**dass** zum Vorgeben des Profilquerschnitts des Wellenprofils (18) das Flankenspiel (FS) zwischen den miteinander kämmenden Verzahnungen (32, 34) durch relatives Verdrehen der mit einer kontinuierlich einstellbaren Drehposition zueinander ausgebildeten Walzen (28, 30) zueinander vor oder während des Hindurchführens des Flachmaterials (16) eingestellt wird.

2. Verfahren nach Anspruch 1,
**dadurch gekennzeichnet,**
**dass** zum Erzeugen eines symmetrischen oder eines unsymmetrischen Profilquerschnitts des Wellenprofils (18) die Walzen (28, 30) relativ zueinander verdreht werden.

3. Verfahren nach Anspruch 1 oder 2,
**dadurch gekennzeichnet,**
**dass** die Profilhöhe des Wellenprofils (18) vom Flachmaterial (16) ausgehend als sinusförmiges oder unsymmetrisches Wellenprofil (18) bis trapezförmiges Wellenprofil (18) durch kontinuierliches Verstellen der Walzen (28, 30) geformt wird.

4. Verfahren nach Anspruch 1, 2 oder 3,
**dadurch gekennzeichnet,**
**dass** die Walzen (28, 30) zum Ausformen eines im Profilquerschnitt trapezförmigen Wellenprofils (18) mit ihren im Querschnitt trapezförmigen Verzahnungen (32, 34) soweit zusammengefahren werden, bis der Formspalt zwischen den Verzahnungen (32, 34) der Walzen (28, 30) zumindest annähernd der Materialstärke des Flachmaterials (16) entspricht.

5. Verfahren nach einem der Ansprüche 1 bis 4,
**dadurch gekennzeichnet,**
**dass** das Flankenspiel (FS) zwischen den in Drehrichtung der Walzen (28, 30) gesehen führenden oder nachfolgenden Zahnflanken (52) der miteinander kämmenden Verzahnungen (32, 34) so eingestellt wird, dass das Flankenspiel (FS) zumindest annähernd der Materialstärke des Flachmaterials (16) entspricht.

6. Verfahren nach einem der Ansprüche 1 bis 5,
**dadurch gekennzeichnet,**
**dass** zum Ausformen des Wellenprofils (18) ein Gleitmittel auf das Flachmaterial (16) und/oder die Walzen (28, 30) aufgebracht wird.

7. Verfahren nach Anspruch 6,
**dadurch gekennzeichnet,**
**dass** als Gleitmittel vor dem Umformen des Flachmaterials (16) auf das Flachmaterial (16) ein Gleitlack, insbesondere ein Gleitlack auf einer Epoxidharz-Bindemittelbasis, aufgebracht wird.

8. Verfahren nach Anspruch 6 oder 7,
**dadurch gekennzeichnet,**
**dass** auf das Flachmaterial (16) als Gleitmittel eine Gleitfolie vor dem Umformen aufgebracht wird, die nach dem Ausformen des Wellenprofils (18) gegebenenfalls von dem ausgeformten Flachmaterial (16) abgezogen wird.

9. Vorrichtung zum kontinuierlichen Umformen eines metallischen Flachmaterials, insbesondere eines Metallbleches, einer Metallbahn und/oder eines Metallbandes, in ein metallisches Wellenprofil, mit zwei drehbaren verzahnten Walzen (28, 30), zwischen deren miteinander kämmenden Verzahnungen (32, 34) zum Formen des Wellenprofils (18) das umzuformende Flachmaterial (16) hindurchführbar ist,
**dadurch gekennzeichnet,**
**dass** der Achsabstand (A) zwischen den Walzen (28, 30) zum Einstellen der Höhe des zu formenden Wellenprofils (18) verstellbar ist,
**dass** das Flankenspiel (FS) zwischen den miteinander kämmenden Verzahnungen (32, 34) zum Verändern des Profilquerschnitts des Wellenprofils (18) durch Einstellen der Drehpositionen der Walzen (28, 30) zueinander einstellbar ist, und
**dass** der Achsabstand (A) zwischen den Walzen (28, 30) und die Drehposition der Walzen (28, 30) zueinander kontinuierlich einstellbar sind.

10. Vorrichtung nach Anspruch 9,
**dadurch gekennzeichnet,**
**dass** die Walzen (28, 30) bombiert sind.

11. Vorrichtung nach Anspruch 9 oder 10,
**dadurch gekennzeichnet,**
**dass** die Oberflächen der Walzen (28, 30) zumindest an den Bereichen, an denen sie mit dem Flachmaterial (16) in Berührung kommen, einen Mittenrauhwert (Ra) in einem Bereich von 0,01 bis 6,5 µm haben, vorzugsweise geschliffen und/oder beschichtet und/oder poliert sind.

12. Vorrichtung nach einem der Ansprüche 9 bis 11,
**dadurch gekennzeichnet,**
**dass** der Zahnkopf (50) jedes Zahnes (48) der Verzahnungen (32, 34) und/oder jeder zwischen zwei Zähnen (48) ausgebildete Zahngrund (54) an ihren Übergängen (56, 58) bzw. an seinem Übergang (56, 58) in die jeweilige Zahnflanke (52) abgerundet sind bzw. ist.

13. Vorrichtung nach einem der Ansprüche 9 bis 12,
**dadurch gekennzeichnet,**
**dass** der Zahnkopf (50) jedes Zahnes (48) und/oder der Zahngrund (54) zwischen zwei benachbarten Zähnen (48) abgeflacht sind bzw. ist.

14. Vorrichtung nach einem Ansprüche 9 bis 13,
**dadurch gekennzeichnet,**
**dass** jede Zahnflanke (52) zumindest abschnittsweise zwischen dem Zahnkopf (50) und dem Zahngrund (54) im Querschnitt geradlinig verläuft oder im Querschnitt eine leicht gekrümmte, konvexe Form aufweist.

15. Vorrichtung nach einem der Ansprüche 9 bis 14,
**dadurch gekennzeichnet,**
**dass** an den Enden der beiden Walzen (28, 30) jeweils eine den beiden Walzen (28, 30) gemeinsame Stelleinheit zum Verstellen des Achsabstandes (A) zwischen den Walzen (28, 30) vorgesehen ist, wobei die beiden Stelleinheiten getrennt von einander einstellbar sind.

16. Verfahren zur kontinuierlichen Herstellung eines Verbundmaterials, bei dem an einem metallischen Flachmaterial, insbesondere an einem Metallblech, einer Metallbahn und/oder einem Metallband, gemäß dem Verfahren nach einem der Ansprüche 1 bis 8 ein Wellenprofil geformt wird, nach dem Ausformen des Wellenprofils (18) auf die Profilerhebungen des Wellenprofils (18) einseitig oder beidseitig mindestens ein weiteres Flachmaterial (22, 26) aufgebracht wird und
das aufgebrachte weitere Flachmaterial (22, 26) mit dem gewellten Flachmaterial (16) fest verbunden wird.

17. Verfahren nach Anspruch 16,
**dadurch gekennzeichnet,**
**dass** das weitere Flachmaterial (22, 26) kontinuierlich auf das gewellte Flachmaterial (16) aufgebracht und an diesem, vorzugsweise durch Kleben, befestigt wird.

18. Anlage zur kontinuierlichen Herstellung eines Verbundmaterials aus einem gewellten Flachmaterial, insbesondere aus einem gewellten Metallblech, einer gewellten Metallbahn und/oder einem gewellten Metallband, und mindestens einem weiteren Flachmaterial,
mit einer Vorrichtung, die gemäß einem der Ansprüche 9 bis 15 ausgebildet ist, zum kontinuierlichen Formen eines Wellenprofils (18) aus einem Flachmaterial (16) und
mit mindestens einer Zuführeinrichtung (24, 28) zum Zuführen des weiteren Flachmaterials (22, 26) zu dem aus der Vorrichtung zum kontinuierlichen Formen austretenden gewellten Flachmaterial (16) sowie
mit mindestens einer Verbindungseinheit zum Verbinden des gewellten Flachmaterials (16) mit dem zugeführten weiteren Flachmaterial (22, 26).

19. Anlage nach Anspruch 18,
**dadurch gekennzeichnet,**
**dass** die Verbindungseinheit eine Einrichtung (36, 44) zum Auftragen von Klebstoff auf die Profilerhebungen des Wellenprofils (18) des gewellten Flachmaterials (16) sowie eine Andrückeinrichtung, vorzugsweise eine Andrückwalze (40, 46) zum Andrücken des zugeführten weiteren Flachmaterials (22, 26) gegen das mit Klebstoff versehene gewellte Flachmaterial (16) aufweist.

## Claims

1. Continuous method for shaping a metallic flat material, particularly a metal plate, a metal sheet and/or a metal strip to give a metallic wave profile, in which the flat material (16) for shaping the wave profile (18) is passed between two meshing tooth systems (32, 34) of two rotating, toothed rolls (28, 30), **characterized in that** for setting a desired profile height of the wave profile (18) the continuously adjustable centre distance (A) between the rolls (28, 30) is adjusted before or during the passing through of the flat material (16) and that for presetting the profile cross-section of the wave profile (18) the flank clearance (FS) between the meshing tooth systems (32, 34) is adjusted by the relative rotation with respect to one another of the rolls (28, 30) constructed with a continuously adjustable mutual rotation position before or during the passing through of the flat material (16).

2. Method according to claim 1, **characterized in that** the rolls (28, 30) are rotated relative to one another for producing a symmetrical or an asymmetrical profile cross-section of the wave profile (18).

3. Method according to claim 1 or 2, **characterized in that** the profile height of the wave profile (18), starting from the flat material (16), is shaped as a sinusoidal or asymmetrical wave profile (18) up to a trapezoidal wave profile (18) by the continuous adjustment of the rolls (28, 30).

4. Method according to claims 1, 2 or 3, **characterized in that** the rolls (28, 30) for shaping a wave profile (18) trapezoidal in profile cross-section are brought together with their cross-sectionally trapezoidal tooth systems (32, 34) until the shaping gap between the tooth systems (32, 34) of the rolls (28, 30) at least approximately corresponds to the thickness of the flat material (16).

5. Method according to one of the claims 1 to 4, **characterized in that** the flank clearance (FS) between the leading or following tooth flanks (52), considered in the rotation direction of the rolls (28, 30), of the meshing tooth systems (32, 34) is set in such a way that said flank clearance (FS) at least approximately corresponds to the thickness of the flat material (16).

6. Method according to one of the claims 1 to 5, **characterized in that** a lubricant is applied to the flat material (16) and/or the rolls (28, 30) for shaping the wave profile (18).

7. Method according to claim 6, **characterized in that** as the lubricant, prior to the shaping of the flat material (16) to it is applied a lubricating varnish, particularly an epoxy resin-binder based lubricating varnish.

8. Method according to claim 6 or 7, **characterized in that**, prior to shaping, to the flat material (16) a lubricating foil is applied as a lubricant and following the shaping of the wave profile (18) it can optionally be removed from the shaped flat material (16).

9. Device for the continuous shaping of a metallic flat material, particularly a metal plate, a metal sheet and/or a metal strip, to give a metallic wave profile, with two rotary, toothed rolls (28, 30), between whose meshing tooth systems (32, 34) can be passed the flat material (16) to be shaped for shaping the wave profile (18), **characterized in that** the centre distance (A) between the rolls (28, 30) is adjustable for setting the height of the wave profile (18) to be shaped, that the flank clearance (FS) between the meshing tooth systems (32, 34) is adjustable for modifying the profile cross-section of the wave profile (18) by adjusting the rotation positions of the rolls (28, 30) relative to one another and that the centre distance (A) between the rolls (28, 30) and the rotation position of the rolls (28, 30) relative to one another are continuously adjustable.

10. Device according to claim 9, **characterized in that** the rolls (28, 30) are crowned.

11. Device according to claim 9 or 10, **characterized in that** the surfaces of the rolls (28, 30), at least in the areas where they come into contact with the flat material (16), have a centreline average surface roughness (Ra) in a range 0.01 to 6.5 µm and are preferably ground and/or coated and/or polished.

12. Device according to one of the claims 9 to 11, **characterized in that** the crest (50) of each tooth (48) of the tooth systems (32, 34) and/or each gullet (54) formed between two teeth (48) are rounded at their transitions (56, 58) or at its transition (58, 58) into the tooth flank (52).

13. Device according to one of the claims 9 to 12, **characterized in that** the crest (50) of each tooth (48) and/or the gullet (54) between two adjacent teeth (48) is flattened.

14. Device according to one of the claims 9 to 13, **characterized in that** at least zonally each tooth flank (52) passes in a cross-sectionally linear manner or cross-sectionally has a slightly curved, convex shape between the crest (50) and the gullet (54).

15. Device according to one of the claims 9 to 14, **characterized in that** at the ends of the two rolls (28, 30) is in each case provided an adjusting device common to both rolls (28, 30) for adjusting the centre distance (A) between the rolls (28, 30), the two adjusting devices being adjustable separately from one another.

16. Method for the continuous manufacture of a composite material, in which on a metallic flat material, particularly a metal sheet, a metal plate and/or a metal strip a wave profile is shaped in accordance with the method according to one of the claims 1 to 8 where, following the shaping of the wave profile (18), at least one further flat material (22, 26) is applied to one or both sides of the profile elevations of the wave profile (18) and that the further flat material (22, 26) applied is firmly joined to the wavy flat material (16).

17. Method according to claim 16, **characterized in that** the further flat material (22, 26) is continuously applied to the wavy flat material (16) and is fixed, preferably by adhesion, thereto.

18. Plant for the continuous manufacture of a composite material from a wavy flat material, particularly from a wavy metal plate, a wavy metal sheet and/or a wavy metal strip, and at least one further flat material using a device which, according to one of the claims 9 to 15, is constructed for the continuous shaping of a wave profile (18) from a flat material (16), at least one supply device (24, 28) for supplying the further flat material (22, 26) to the wavy flat material (16) passing out of the continuous shaping device and at least one joining unit for joining the wavy flat material (16) to the further flat material (22, 26) supplied.

19. Plant according to claim 18, **characterized in that** the joining unit has a device (36, 44) for applying adhesive to the profile elevations of the wave profile (18) of the wavy flat material (16) and a pressing device, preferably a pressing roll (40, 46), for pressing the further flat material (22, 26) supplied against the wavy flat material (16) provided with the adhesive.

## Revendications

1. Procédé de déformation en continu d'un matériau métallique plat, en particulier d'une tôle métallique, d'une barre métallique et/ou d'une bande métallique, en un profil métallique ondulé, selon lequel le matériau plat (16) destiné à former le profil ondulé (18) est amené entre deux engrenages (32, 34) fonctionnant ensemble de deux rouleaux engrenés en rotation (28, 30),
**caractérisé en ce que**
pour régler une hauteur de profil souhaitée du profil ondulé (18), l'entre-axe (A) réglable en continu entre les rouleaux (28, 30) est ajusté avant ou pendant l'amenée du matériau plat (16) et, pour prédéterminer la section de profil du profil ondulé (18), le jeu de denture (FS) entre les engrenages fonctionnant ensemble (32, 34) est réglé par une rotation relative des rouleaux (28, 30) configurés l'un avec l'autre, selon une position de rotation réglable en continu avant ou pendant l'amenée du matériau plat (16).

2. Procédé selon la revendication 1,
**caractérisé en ce que**
pour obtenir une section de profil symétrique ou dissymétrique du profil ondulé (18), les rouleaux (28, 30) sont mis en rotation relativement l'un par rapport à l'autre.

3. Procédé selon la revendication 1 ou 2,
**caractérisé en ce que**
la hauteur de profil du profil ondulé (18) est formée, depuis le matériau plat (16) comme profil ondulé (18) de forme sinusoïdale ou dissymétrique jusqu'au profil ondulé (18) en forme de trapèze, par un ajustage continu des rouleaux (28, 30).

4. Procédé selon la revendication 1, 2 ou 3,
**caractérisé en ce que**
les rouleaux (28, 30) pour déformer un profil ondulé (18) en forme de trapèze dans la section de profil sont dirigés ensemble avec leurs engrenages (32, 34) en forme de trapèze en coupe transversale jusqu'à ce que la fente formée entre les engrenages (32, 34) des rouleaux (28, 30) corresponde au moins approximativement à l'épaisseur de matériau du matériau plat (16).

5. Procédé selon une des revendications 1 à 4,
**caractérisé en ce que**
le jeu de denture (FS) entre les flancs de dent (52) meneurs ou suiveurs des engrenages fonctionnant ensemble (32, 34), vu dans le sens de rotation des rouleaux (28, 30), est réglé de telle sorte que le jeu de denture (FS) corresponde au moins approximativement à l'épaisseur de matériau du matériau plat (16).

6. Procédé selon une des revendications 1 à 5,
**caractérisé en ce que**
pour démouler le profil ondulé (18), un lubrifiant est déposé sur le matériau plat (16) et/ou sur les rouleaux (28, 30).

7. Procédé selon la revendication 6,
**caractérisé en ce que**
comme lubrifiant, un vernis de glissement, en particulier un vernis de glissement à base de liant - résine époxyde, est déposé sur le matériau plat (16) avant la déformation du matériau plat (16).

8. Procédé selon la revendication 6 ou 7,
**caractérisé en ce que**
comme lubrifiant, une feuille de glissement est déposée sur le matériau plat (16) avant la déformation, cette feuille de glissement étant retirée le cas échéant du matériau plat (16) démoulé, après le démoulage du profil ondulé (18).

9. Dispositif de déformation en continu d'un matériau métallique plat, en particulier d'une tôle métallique, d'une barre métallique et/ou d'une bande métallique, en un profil métallique ondulé, comprenant deux rouleaux (28, 30) engrenés en rotation, le matériau plat (16) à déformer étant amené entre les deux engrenages (32, 34) fonctionnant ensemble de ces deux rouleaux pour former le profil ondulé (18),
**caractérisé en ce que**
l'entre-axe (A) est réglable entre les rouleaux (28, 30) pour ajuster la hauteur du profil ondulé (18) à former,
le jeu de denture (FS) est réglable entre les engrenages fonctionnant ensemble (32, 34) pour modifier la section de profil du profil ondulé (18) en réglant les positions de rotation des rouleaux (28, 30) l'une par rapport à l'autre, et
l'entre-axe (A) entre les rouleaux (28, 30) et la position de rotation des rouleaux (28, 30) les uns par rapport aux autres sont réglables en continu.

10. Dispositif selon la revendication 9,
**caractérisé en ce que**
les rouleaux (28, 30) sont bombés.

11. Dispositif selon la revendication 9 ou 10,
**caractérisé en ce que**
les surfaces des rouleaux (28, 30) ont, au moins au niveau des régions contre lesquelles elles viennent en contact avec le matériau plat (16), une valeur de rugosité moyenne (Ra) d'un ordre de grandeur compris entre 0,01 et 6,5 µm, et sont de préférence rectifiées et/ou recouvertes et/ou polies.

12. Dispositif selon l'une des revendications 9 à 11,
**caractérisé en ce que**
le sommet de dent (50) de chaque dent (48) des engrenages (32, 34) et/ou chaque fond de dent (54) configuré entre deux dents (48) est, respectivement sont, arrondi(s) au niveau de leurs jonctions (56, 58), respectivement au niveau de sa jonction (56, 58), dans le flanc de dent respectif (52).

13. Dispositif selon l'une des revendications 9 à 12,
**caractérisé en ce que**
le sommet de dent (50) de chaque dent (48) et/ou le fond de dent (54) entre deux dents voisines (48) est (sont), aplati(s).

14. Dispositif selon l'une des revendications 9 à 13,
**caractérisé en ce que**
chaque flanc de dent (52) s'étend en ligne droite en coupe transversale au moins partiellement entre le sommet de dent (50) et le fond de dent (54) ou présente en coupe transversale une forme convexe légèrement recourbée.

15. Dispositif selon l'une des revendications 9 à 14,
**caractérisé en ce que**
sur les extrémités des deux rouleaux (28, 30), une unité de commande respective commune aux deux rouleaux (28, 30) est prévue pour ajuster l'entre-axe (A) entre les rouleaux (28, 30), les deux unités de commande étant réglables séparément l'une de l'autre.

16. Procédé de production en continu d'un matériau composite, dans lequel un profil ondulé est formé sur un matériau métallique plat, en particulier une tôle métallique, une barre métallique et/ou une bande métallique selon le procédé selon l'une des revendications 1 à 8,
au moins un autre matériau plat (22, 26) est déposé sur une face ou sur les deux faces des élévations de profil du profil ondulé (18) après le démoulage du profil ondulé (18), et
l'autre matériau métallique plat (22, 26) déposé est solidaire du matériau plat ondulé (16).

17. Procédé selon la revendication 16,
**caractérisé en ce que**
le matériau plat (22, 26) supplémentaire est déposé en continu sur le matériau plat (16) ondulé et est fixé à celui ci, de préférence par collage.

18. Installation de production en continu d'un matériau composite composé d'un matériau plat ondulé, en particulier d'une tôle métallique ondulée, d'une barre métallique ondulée et/ou d'une bande métallique ondulée, et d'au moins un autre matériau plat,
comprenant un dispositif configuré selon l'une des revendications 9 à 15, pour former en continu un profil ondulé (18) à partir d'un matériau plat (16) et comprenant au moins un dispositif d'introduction (24, 28) pour introduire l'autre matériau plat (22, 26) jusqu'au matériau plat ondulé (16) sortant par le dispositif de déformation en continu, et
comprenant au moins une unité de liaison pour relier le matériau plat ondulé (16) à l'autre matériau plat (22, 26) introduit.

19. Installation selon la revendication 18,
**caractérisée en ce que**
l'unité de liaison présente un dispositif (36, 44) pour déposer un adhésif sur les élévations de profil du profil ondulé (18) du matériau plat ondulé (16) ainsi qu'un dispositif de compression, de préférence un rouleau compresseur (40, 46), pour comprimer l'autre matériau plat introduit (22, 26) contre le matériau plat ondulé (16) prévu avec l'adhésif.
